# EUROPÄISCHE PATENTSCHRIFT

(11) **EP 2 379 339 B1**
(45) Veröffentlichungstag und Bekanntmachung des Hinweises auf die Patenterteilung: **08.09.2021**
(21) Anmeldenummer: 09799020.4
(22) Anmeldetag: 09.12.2009
(51) Int. Cl.: B42D 25/43, B42D 25/29

(54) **DATENTRÄGER MIT DURCHSICHTSBEREICH**
DATA CARRIER WITH TRANSPARENT AREA
SUPPORT DE DONNEES AVEC UNE ZONE TRANSPARENT

(30) Priorität: 22.12.2008 DE 102008064395; 03.03.2009 DE 102009011424
(43) Veröffentlichungstag der Anmeldung: 26.10.2011
(73) Patentinhaber: Giesecke+Devrient Currency Technology GmbH, 81677 München (DE)
(72) Erfinder: GREGAREK, André, 81671 München (DE); LIEBLER, Ralf, 83727 Schliersee (DE)
(74) Vertreter: Zeuner Summerer Stütz
(86) Internationale Anmeldenummer: PCT/EP2009/008776
(87) Internationale Veröffentlichungsnummer: WO 2010/072329

(56) Entgegenhaltungen:
- EP-A1- 1 845 496
- EP-A1- 1 931 523
- EP-B1- 2 086 769
- WO-A1-94/29119
- WO-A1-94/29119
- WO-A1-99/51446
- WO-A1-2008/104277
- WO-A2-02/03104
- DE-A1- 4 243 987
- DE-A1- 10 237 059
- DE-A1-102005 039 113
- US-A1- 2006 000 913

## Beschreibung

Die Erfindung betrifft einen Datenträger, insbesondere ein Wertdokument, wie eine Banknote, Ausweiskarte und dergleichen, mit einem Durchsichtsbereich sowie ein Verfahren zum Herstellen eines derartigen Datenträgers. Datenträger, wie Sicherheits-, Wert- oder Ausweisdokumente, aber auch andere Wertgegenstände werden zur Absicherung oft mit Sicherheitsmerkmalen ausgestattet, die eine Überprüfung der Echtheit des Datenträgers gestatten und die zugleich als Schutz vor unerlaubter Reproduktion dienen. Dabei gewinnen zunehmend Durchsichtssicherheitsmerkmale, wie etwa Durchsichtsfenster in Banknoten, an Attraktivität. Zur Fenstererzeugung wird dabei beispielsweise eine auf einer Seite mit einer Kleberschicht versehene Folie auf eine Banknote aufgebracht, um eine zuvor erzeugte durchgehende Öffnung der Banknote zu verschließen. Weiterer Stand der Technik wird in der EP 1931523 A offenbart.

Davon ausgehend liegt der vorliegenden Erfindung die Aufgabe zugrunde, Datenträger der eingangs genannten Art hinsichtlich ihrer Nachahmungssicherheit und ihres visuellen Erscheinungsbilds weiter zu verbessern.

Diese Aufgabe wird durch den Datenträger und das Herstellungsverfahren mit den Merkmalen der unabhängigen Ansprüche gelöst. Weiterbildungen der Erfindung sind Gegenstand der Unteransprüche.

Gemäß der Erfindung enthält ein gattungsgemäßer Datenträger, insbesondere ein Wertdokument, wie eine Banknote, Ausweiskarte und dergleichen, einen Träger, in dem durch ein Linienraster aus einer Mehrzahl paralleler Schnittlinien ein Durchsichtsbereich gebildet ist. Innerhalb des Durchsichtsbereichs ist erfindungsgemäß ein Motivbereich mit einem im Auflicht und/ oder Durchlicht veränderten visuellen Eindruck angeordnet, der in Form eines Musters, von Zeichen oder einer Codierung ausgebildet ist.

Der Motivbereich wird durch ein Linienraster aus einer Mehrzahl paralleler Schnittlinien gebildet, so dass die Schnittlinien des Motivbereichs erste Schnittlinien bilden und die außerhalb des Motivbereichs liegenden Schnittlinien des Durchsichtsbereichs zweite Schnittlinien bilden, wobei die ersten und zweiten Schnittlinien aneinander anschließen und unterschiedliche Schnittbreite aufweisen. Durch die unterschiedlichen Schnittbreiten der ersten und zweiten Schnittlinien und der resultierenden unterschiedlichen Flächendeckung des Trägers ist der Motivbereich innerhalb des umgebenden Durchsichtsbereichs im Durchlicht und/ oder Auflicht visuell erkennbar. Die Breite der ersten Schnittlinien kann dabei sowohl größer als auch kleiner als die Breite der zweiten Schnittlinien sein. Die breiteren Schnittlinien sind dabei insbesondere um mindestens 10%, mindestens 20%, mindestens 50% oder sogar um mehr als 100% breiter als die schmäleren Schnittlinien. Die Schnittbreite der ersten und zweiten Schnittlinien ist in vorteilhaften Gestaltungen jeweils im Wesentlichen konstant. Die Formulierung "im Wesentlichen konstant" trägt dabei der Tatsache Rechnung, dass die Schnittbreite beim Laserschneiden in der Praxis auch bei gleichen Einstellungen leicht variieren und daher nicht vollkommen konstant sein kann.

In vorteilhaften Gestaltungen der Erfindung ist der Träger im Durchsichtsbereich mit einem lasermodifizierbaren Markierungsstoff versehen und es weisen zumindest die außerhalb des Motivbereichs liegenden Schnittlinien des Durchsichtsbereichs einen durch Einwirkung von Laserstrahlung modifizierten Randbereich auf. Liegen innerhalb des Motivbereichs ebenfalls Schnittlinien vor, so weisen auch diese mit Vorteil einen durch die Einwirkung von Laserstrahlung modifizierten Randbereich auf. In anderen Gestaltungen ist der Motivbereich ungeschnitten, insbesondere lediglich mit Markierungslinien oder Markierungskonturen versehen, wie weiter unten ausgeführt.

Der Träger kann insbesondere mit einem Markierungsstoff versehen sein, dessen sichtbare Farbe durch die Einwirkung der Laserstrahlung veränderbar ist. Die außerhalb des Motivbereichs liegenden Schnittlinien des Durchsichtsbereichs und gegebenenfalls auch die innerhalb des Motivbereichs vorliegenden Schnittlinien weisen dann einen farbigen Randbereich auf.

Alternativ oder zusätzlich kann der Träger mit einem Markierungsstoff versehen sein, dessen Infrarot-absorbierende, magnetische, elektrische oder lumineszierende Eigenschaften durch die Einwirkung der Laserstrahlung veränderbar sind. Die außerhalb des Motivbereichs liegenden Schnittlinien des Durchsichtsbereichs und gegebenenfalls auch die innerhalb des Motivbereichs vorliegenden Schnittlinien weisen dann einen Randbereich mit gegenüber ihrem Umfeld veränderten Infrarot-absorbierenden, magnetischen, elektrischen oder lumineszierenden Eigenschaften auf. Derartige Gestaltungen gestatten eine einfache ergänzende maschinelle Echtheitsprüfung des Durchsichtsbereichs.

Als Markierungsstoff können vorteilhaft lasermodifizierbare Effektpigmente eingesetzt werden. Solche Effektpigmente stehen dem Fachmann mit unterschiedlichen Eigenschaften, insbesondere bezüglich ihrer Körperfarbe, dem Farbumschlag unter Lasereinwirkung, der Schwellenergie und der benötigten Laserwellenlänge zur Verfügung. Auch Effektpigmente, die bei Laserbestrahlung nicht (nur) ihre sichtbare Farbe, sondern ihre Infrarot-absorbierenden, magnetischen, elektrischen oder lumineszierenden Eigenschaften verändern, sind dem Fachmann bekannt. Die Modifikation der Effektpigmente kann mit Laserstrahlung im ultravioletten, sichtbaren oder infraroten Spektralbereich beispielsweise mit einem CO₂-Laser einer Wellenlänge von 10,6 µm erfolgen.

Bei einer anderen ebenfalls vorteilhaften Erfindungsvariante wird ein pigmentfreier lasermodifizierbarer Markierungsstoff eingesetzt. Auch pigmentfreie Markierungsstoffe können, beispielsweise als Stich- oder Druckfarbe, auf den Träger aufgebracht oder in das Trägervolumen eingebracht werden. Mit pigmentfreien Markierungsstoffen lässt sich eine Beschichtung hoher Transparenz erzeugen, in die durch Lasereinwirkung mit hoher Geschwindigkeit eine dauerhafte und kontrastreiche Markierung eingebracht werden kann. Pigmentfreie Markierungsstoffe können durch Laserstrahlung im ultravioletten, sichtbaren oder infraroten Spektralbereich beispielsweise mit der 10,6 µm-Strahlung eines CO₂-Lasers modifiziert werden. Konkrete, nicht beschränkende Beispiele für pigmentfreie lasermodifizierbare Markierungsstoffe sind in den Druckschriften WO 02/101462 A1, US 4,343,885 und EP 0290 750 B1 angegeben. Als Markierungsstoffe, die mit einem CO2-Schneidlaser modifizierbar sind, können insbesondere auch die in der Druckschrift EP 1648 969 B1 angegebenen lasermarkierbaren Zusammensetzungen eingesetzt werden.

Der Motivbereich wird durch einen ungeschnittenen Bereich des Trägers gebildet. Der Motivbereich ist dann als ungeschnittener Teil des Trägers vor dem Hintergrund des gerasterten Durchsichtsbereichs vor allem im Durchlicht gut zu erkennen.

Gemäß einer weiteren vorteilhaften Erfindungsvariante ist der Motivbereich durch einen ungeschnittenen Bereich des Trägers mit einem Markierungslinienraster aus einer Mehrzahl paralleler Markierungslinien gebildet, die an die Schnittlinien außerhalb des Motivbereichs anschließen. Der Motivbereich ist dabei als ungeschnittener Teil des Trägers im Durchlicht gut zu erkennen und durch die Markierungslinien auch im Aufsicht deutlich sichtbar.

Der Träger ist in dieser Erfindungsvariante vorzugsweise mit einem Markierungsstoff versehen, dessen sichtbare Farbe durch die Einwirkung der Laserstrahlung veränderbar ist, so dass die Markierungslinien des Motivbereichs farbig sind. Alternativ oder zusätzlich kann der Träger auch mit einem Markierungsstoff versehen sein, dessen Infrarot-absorbierende, magnetische, elektrische oder lumineszierende Eigenschaften durch die Einwirkung der Laserstrahlung veränderbar sind, so dass die Markierungslinien des Motivbereichs gegenüber ihrem Umfeld veränderte Infrarot-absorbierende, magnetische, elektrische oder lumineszierende Eigenschaften aufweisen. Als Markierungsstoffe kommen auch hier die oben erwähnten Stoffe in Betracht.

Bei einer weiteren vorteilhaften Erfindungsvariante ist der Motivbereich durch einen ungeschnittenen Bereich des Trägers mit mehreren ineinanderliegenden Markierungskonturen abnehmender Größe gebildet. Die Markierungskonturen bilden dabei zweckmäßig die Form des Motivbereichs nach, wobei mit zunehmender Verkleinerung nicht mehr alle Details der Außenkontur des Motivbereichs dargestellt werden müssen. Auch bei einer solchen Gestaltung ist der Motivbereich mit dem dargestellten Markierungsmotiv im Auflicht deutlich erkennbar.

Wie bei der vorhergehenden Erfindungsvariante kann der Träger auch bei dieser Variante mit einem Markierungsstoff versehen sein, dessen sichtbare Farbe und/ oder dessen Infrarot-absorbierende, magnetische, elektrische oder lumineszierenden Eigenschaften durch die Einwirkung der Laserstrahlung veränderbar sind, so dass die Markierungskonturen entsprechend veränderte Eigenschaften aufweisen.

In allen Gestaltungen kann innerhalb des Motivbereichs eine durchgehende Motivöffnung in Form eines Musters, von Zeichen oder einer Codierung angeordnet sein. In vorteilhaften Gestaltungen steht die Form der Motivöffnung mit der Form des Motivbereichs in einem Sinnzusammenhang. Ein solcher Sinnzusammenhang kann insbesondere darin bestehen, dass die Motivöffnung das gleiche Motiv wie der Motivbereich darstellt, wobei sich die räumliche Lage und/ oder die Größe der beiden dargestellten Motive unterscheiden können. Der Sinnzusammenhang kann auch darin bestehen, dass das erste und zweite dargestellte Motiv jeweils nur Motivteile bilden, die sich zu einem Gesamtmotiv ergänzen, oder darin, dass sich das erste und zweite dargestellte Motiv zu einem schlüssigen Gesamtbild ergänzen.

Auch der Durchsichtsbereich selbst kann in allen Gestaltungen in Form eines Musters, von Zeichen oder einer Codierung ausgebildet sein, wobei die Form des Durchsichtsbereichs mit der Form des Motivbereichs und/ oder einer gegebenenfalls vorhandenen Motivöffnung in einem Sinnzusammenhang stehen kann. Die Formen von Durchsichtsbereich, Motivbereich und Motivöffnung können jedoch auch unabhängig voneinander gewählt werden und jeweils eigenständige Motive darstellen.

Bei einer Weiterbildung der Erfindung weist der Durchsichtsbereich neben dem Linienraster aus parallelen Schnittlinien auch ein Markierungslinienraster aus einer Mehrzahl paralleler Markierungslinien auf. Die Schnittlinien und die Markierungslinien können dabei parallel sein oder einen beliebigen Winkel einschließen. Der Motivbereich ist in dieser Weiterbildung mit Vorteil durch einen ungeschnittenen Bereich des Trägers mit zwei Markierungslinienrastern aus jeweils einer Mehrzahl paralleler Markierungslinien gebildet, wobei die Markierungslinien des einen Markierungslinienrasters an die Schnittlinien außerhalb des Motivbereichs anschließen und die Markierungslinien des anderen Markierungslinienrasters an die Markierungslinien außerhalb des Motivbereichs anschließen.

Nach einer weiteren vorteilhaften Erfindungsvariante ist der Umriss des Motivbereichs mit einer Markierungskontur, insbesondere einer farbigen Markierungskontur, versehen, um die Erkennbarkeit des Motivbereichs im Auflicht zu erhöhen.

In allen Gestaltungen sind die Schnittlinien vorzugsweise mit einer Breite zwischen 0,05 mm und 1 mm, insbesondere zwischen 0,1 mm und 0,4 mm und mit einem Abstand (Mitte-Mitte) zwischen 0,05 mm und 1 mm ausgeführt. Bei einem typischen Abstand von 0,5 mm liegt die Breite der Schnittlinie vorzugsweise zwischen 0,10 und 0,35 mm.

Der Durchsichtsbereich des Datenträgers ist mit Vorteil durch ein Folienelement verstärkt. Das Folienelement kann als Patch oder als Streifen ausgeformt sein. Alternativ kann das Folienelement auch die gesamte Fläche des Datenträgers bedecken. Das Folienelement kann auf den Träger aufkaschiert oder coextrudiert werden, entweder nur auf einer Oberfläche des Trägers oder auf beiden Oberflächen, d.h. Vorder- und/oder Rückseite. Das Folienelement kann dabei insbesondere ein Linienraster enthalten, das mit dem Linienraster des Durchsichtsbereichs einen Moireeffekt erzeugt, insbesondere indem die Periode des Linienrasters des Folienelements leicht von der Periode des Linienrasters des Durchsichtsbereichs abweicht und/oder die beiden Linienraster gegeneinander gedreht sind.

In einer weiteren Ausführungsform ist das Folienelement mattiert. Die Mattierung führt dazu, dass der visuelle Eindruck des im Durchsichtsbereich angeordneten Motivbereichs im Auflicht und/ oder Durchlicht sich stärker verändert als ohne Mattierung. Insbesondere ist der Motivbereich im Durchlicht sehr gut, im Auflicht so gut wie nicht mehr sichtbar. Die Mattierung der Folie kann durch Aufbringen einer mattierenden Beschichtung erreicht werden. Vorzugsweise handelt es sich bei der Beschichtung um eine Druckannahmeschicht. Die Druckannahmeschicht umfasst üblicherweise als Hauptkomponenten ein Bindemittel und Kieselgel. Der Kieselgelanteil richtet sich nach der gewünschten Stärke der Mattierung. Je mehr Kieselgel enthalten ist, umso matter wird die Schicht.

Alternativ zum Aufbringen einer mattierenden Schicht kann auch das Folienelement selbst matt sein. Beispielsweise kommen Polyethylentherephthalat (PET)- oder Polypropylen (PP)-Folie zum Einsatz.

In weiteren Ausführungsformen ist das Folienelement zumindest im Bereich des im Durchsichtsbereichs angeordneten Motivbereichs mit einer metallischen Schicht versehen. Vorzugsweise wird die metallische Schicht aufgedampft. Die Dicke der metallischen Schicht ist so bemessen, dass sie einem Betrachter im Auflicht opak erscheint und im Durchlicht zumindest teiltransparent. Im Auflicht kann der Betrachter somit den von der metallischen Schicht überdeckten Motivbereich nicht erkennen, im Durchlicht jedoch sehr gut. Bei einer metallischen Sicht aus Aluminium liegt die Dicke vorzugsweise zwischen 30 nm und 40 nm.

Es ist jedoch auch möglich, den gerasterten Durchsichtsbereich ohne zusätzliches Folienelement als Sicherheitselement einzusetzen. Bei dem Datenträger kann es sich insbesondere um ein Sicherheitselement, ein Sicherheitspapier oder ein Wertdokument handeln.

Die Erfindung enthält auch ein Verfahren zum Herstellen eines Datenträgers der oben genannten Art. Dabei wird in dem Träger ein Durchsichtsbereich gebildet, indem durch Laserschneiden ein Linienraster aus einer Mehrzahl paralleler Schnittlinien erzeugt wird, wobei innerhalb des Durchsichtsbereichs ein Motivbereich mit einem im Auflicht und/ oder Durchlicht veränderten visuellen Eindruck erzeugt wird, der in Form eines Musters, von Zeichen oder einer Codierung ausgebildet wird.

Der Motivbereich des Datenträgers wird vorzugsweise durch ein Linienraster aus ersten parallelen Schnittlinien gebildet, die durch denselben Schneidlaserstrahl wie die außerhalb des Motivbereichs liegenden zweiten Schnittlinien des Durchsichtsbereichs erzeugt werden. Die ersten und zweiten Schnittlinien werden dabei durch eine Variation der Laserparameter, insbesondere der Laserleistung und/ oder der Schnittgeschwindigkeit, mit unterschiedlicher Schnittbreite erzeugt.

In vorteilhaften Ausgestaltungen wird der Träger vor dem Laserschneiden im Durchsichtsbereich mit einem lasermodifizierbaren Markierungsstoff versehen, so dass die außerhalb des Motivbereichs liegenden Schnittlinien durch die Einwirkung der Laserstrahlung in ihrem Randbereich modifiziert werden. Liegen innerhalb des Motivbereichs Schnittlinien vor, so werden auch diese mit Vorteil durch die Einwirkung der Laserstrahlung in ihrem Randbereich modifiziert.

Um den Träger mit einem Markierungsstoff zu versehen, wird der Träger in einer vorteilhaften Erfindungsvariante auf seiner Oberfläche mit dem Markierungsstoff beschichtet, beispielsweise durch ein Druckverfahren. Nach einer anderen ebenfalls vorteilhaften Variante der Erfindung wird der Markierungsstoff in das Volumen des Trägers eingebracht. Dafür stehen je nach Trägermaterial verschiedene Verfahren zur Verfügung. Ist der Träger aus Papier gebildet, kann der Markierungsstoff mit Vorteil schon bei der Blattbildung der Papiermasse beigemischt werden. Eine weitere vorteilhafte Möglichkeit besteht darin, den Markierungsstoff in einem Tauchbad in das Volumen des Papiersubstrats einzubringen oder das Papiersubstrat in einer Leimpresse mit dem Markierungsstoff zu imprägnieren. Ist der Träger aus einer Kunststofffolie gebildet, kann der Markierungsstoff gleichfalls bereits bei der Herstellung der Folie oder nachträglich durch einen Imprägnierungsschritt in das Volumen der Folie eingebracht werden.

In einer vorteilhaften Verfahrensvariante wird der Motivbereich durch einen ungeschnittenen Bereich des Trägers gebildet. Insbesondere kann der Motivbereich durch einen ungeschnittenen Bereich des Trägers mit einem Markierungslinienraster mit parallelen Markierungslinien gebildet werden, die durch denselben Laserstrahl wie die außerhalb des Motivbereichs liegenden Schnittlinien des Durchsichtsbereichs erzeugt werden. Die außerhalb des Motivbereichs liegenden Schnittlinien und die Markierungslinien des Motivbereichs werden dabei durch eine Variation der Laserparameter, insbesondere der Laserleistung und/oder der Schnittgeschwindigkeit, erzeugt.

Gemäß einer weiteren vorteilhaften Erfindungsvariante wird der Motivbereich durch einen ungeschnittenen Bereich des Trägers mit mehreren ineinanderliegenden Markierungskunturen abnehmender Größe gebildet.

Bei der Erzeugung des Linienrasters aus der Mehrzahl paralleler Schnittlinien entstehen im Allgemeinen sehr dünne Papierstege. Überraschenderweise wurde jedoch gefunden, dass die Papierstege jedenfalls so stabil sind, dass sie bis zu einer Folienapplikation des Durchsichtsbereichs halten. Nach der Folienapplikation des Durchsichtsbereichs sind die Papierstege durch die Folie stabilisiert. Die erfindungsgemäßen Durchsichtsbereiche eignen sich daher insbesondere für Sicherheitselemente bzw. Wertdokumente mit Folienelementen oder ein Folienverbunddokument. Teilweise sind die Papierstege sogar so stabil, dass sie auch ohne eine stabilisierende Folie eingesetzt werden können.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem erfindungsgemäßen Durchsichtsbereich,
- Fig. 2: eine Detailaufsicht auf den Durchsichtsbereich von Fig. 1,
- Fig. 3: in (a) eine Skizze zur Erläuterung der Veränderung der Schnittbreite bei Schneidlaserstrahlen mit unterschiedlich hohen Maximalleistungen und in (b) zur Erläuterung der Veränderung der Schnittbreite durch eine Änderung der Schnittgeschwindigkeit bei konstanter maximaler Laserleistung,
- Fig. 4: eine Aufsicht auf einen Durchsichtsbereich nach einem anderen Ausführungsbeispiel der Erfindung,
- Fig. 5: eine Aufsicht auf einen Durchsichtsbereich nach einem weiteren Ausführungsbeispiel der Erfindung,
- Fig. 6: einen Detailausschnitt von Fig. 5 am Übergang von Motivbereich und Durchsichtsbereich,
- Fig. 7: schematisch die räumliche Energieverteilung eines Schneidlaserstrahls zur Erläuterung der Entstehung des Randeffekts,
- Fig. 8: eine Aufsicht auf einen Durchsichtsbereich nach einem weiteren Ausführungsbeispiel der Erfindung,
- Fig. 9: eine Aufsicht auf einen Durchsichtsbereich nach noch einem weiteren Ausführungsbeispiel der Erfindung,
- Fig. 10: einen Detailausschnitt von Fig. 9 am Übergang von Motivbereich und Durchsichtsbereich,
- Fig. 11 bis 14: Aufsichten auf Durchsichtsbereiche nach weiteren Ausführungsbeispielen der Erfindung, und
- Fig. 15: einen Detailausschnitt von Fig. 14 am Übergang von Motivbereich und Durchsichtsbereich.

Die Erfindung wird nun am Beispiel einer Banknote erläutert. Die Figuren 1 und 2 zeigen dazu eine schematische Darstellung einer Banknote 10, die einen in Fig. 2 genauer dargestellten erfindungsgemäßen Durchsichtsbereich 12 aufweist. Zur Stabilisierung kann der Durchsichtsbereich 12 auf der Banknote 10 mit einem nicht dargestellten transparenten Folienelement verstärkt sein.

Mit Bezug auf die Aufsicht der Fig. 2 ist der Durchsichtsbereich 12 durch ein Linienraster aus einer Mehrzahl paralleler Schnittlinien 22 gebildet, die durch Einwirkung von Laserstrahlung in das Banknotenpapier 20 geschnitten wurden. Im Ausführungsbeispiel weist das Linienraster der Schnittlinien 22 eine Periodenlänge von 0,5 mm bei einer Schnittbreite der Schnittlinien 22 von 0,15 mm auf, so dass die Flächendeckung des Linienrasters bei 30% liegt. Der Durchsichtsbereich ist daher sowohl in Aufsicht als auch in Durchsicht erkennbar.

Der Durchsichtsbereich 12 ist in Form eines geometrischen Musters, beispielsweise des in Fig. 2 dargestellten Ovals ausgebildet. Der Umriss des Durchsichtsbereichs ist in der Figur durch die gestrichelt eingezeichnete Umrandung 24 angedeutet und dient lediglich der zeichnerischen Veranschaulichung der gebildeten Form.

Innerhalb des Durchsichtsbereichs 12 ist ein Motivbereich 30 angeordnet, der verglichen mit dem umgebenden Durchsichtsbereich 12 im Auflicht und/ oder Durchlicht einen veränderten visuellen Eindruck aufweist und dadurch für den Betrachter erkennbar ist. Der Motivbereich 30 ist allgemein in Form eines Musters, von Zeichen oder einer Codierung ausgebildet und hat im Ausführungsbeispiel die Form eines Ahornblattes. Auch der gestrichelt eingezeichnete Umriss 34 des Motivbereichs 30 dient lediglich der zeichnerischen Veranschaulichung der Form des Motivbereichs 30 und entspricht nicht notwendigerweise einer tatsächlich vorhandenen Kontur auf der Banknote.

Auch wenn der Durchsichtsbereich und der Motivbereich in diesem und den nachfolgend beschriebenen Ausführungsbeispielen beispielhaft in Form eines Ovals bzw. eines Ahornblattes dargestellt sind, dienen diese speziellen Formen lediglich der übersichtlichen Darstellung der verschiedenen Ausführungsbeispiele und sind keinesfalls einschränkend zu verstehen.

Bei dem Ausführungsbeispiel der Fig. 2 ist auch der Motivbereich 30 selbst durch ein Linienraster aus einer Mehrzahl paralleler Schnittlinien 32 gebildet, die perfekt gepassert an die außerhalb des Motivbereichs 30 liegenden Schnittlinien 22 des Durchsichtsbereichs 12 anschließen. Die Schnittlinien 32 des Motivbereichs 30 sind allerdings mit einer Schnittbreite von 0,3 mm ausgebildet und damit wesentlich breiter als die außerhalb des Motivbereichs vorliegenden Schnittlinien 22. Aufgrund der geringeren Flächendeckung des Papiers im Motivbereich 30 ist das von diesem gebildete Motiv "Ahornblatt" je nach den Lichtverhältnissen und dem Hintergrund im Auflicht und/ oder Durchlicht deutlich zu erkennen. Es versteht sich, dass auch andere als die beispielhaft genannten Zahlenwerte für die Periodenlängen und Schnittbreiten in Betracht kommen. Beispielsweise kann bei einer Periodenlänge von 0,5 mm die Schnittbreite der Schnittlinien 22 außerhalb des Motivbereichs 30 zwischen 0,10 mm und 0,20 mm und die Schnittbreite der Schnittlinien 22 innerhalb des Motivbereichs 30 zwischen 0,25 mm und 0,35 mm liegen. Bei größeren oder kleineren Periodenlängen können die Schnittbreiten entsprechend erhöht bzw. erniedrigt werden.

Die perfekte Passerung der verschieden breiten Schnittlinien 22, 32 wird dadurch sichergestellt, dass die Schnittlinien 22, 32 durch Laserschneiden mit demselben Schneidlaserstrahl im selben Arbeitsgang erzeugt werden. Die unterschiedlichen Schnittbreiten werden durch eine Variation der Laserparameter, insbesondere der Laserleistung und/ oder der Schnittgeschwindigkeit, beim Schneidevorgang erzeugt.

Zur Illustration ist in Fig. 3(a) die im Wesentlichen gaußförmige räumliche Verteilung der Leistung W eines Schneidlaserstrahls gezeigt. Bei konstanter Schnittgeschwindigkeit und hoher Maximalleistung (Verteilung 40) überschreitet der Energieeintrag der Laserstrahlung ins Papier die zum Schneiden des Papiers 20 benötigte Schwellenenergie in einem breiten Schnittbereich 42. Bei einer Verteilung 44 mit einer niedrigeren Maximalleistung wird die zum Schneiden des Papiers 20 benötigte Schwellenenergie dagegen nur in einem schmäleren Schnittbereich 46 überschritten, so dass eine kleinere Schnittbreite resultiert. Auf diese Weise kann bei konstanter Schnittgeschwindigkeit durch die praktisch instantan mögliche Variation der Laserleistung die Schnittbreite des Laserstrahls entlang der Laserstrahlführung nach Wunsch variiert werden.

Mit Bezug auf Fig. 2 können aneinander anschließende Schnittlinien 22, 32 auf diese Weise in einem Arbeitsgang als durchgehende und damit perfekt gepasserte Schnittlinien erzeugt werden. Beim Übergang vom Durchsichtsbereichs 12 (Schnittlinien 22) in den Motivbereich 30 (Schnittlinien 32) wird dazu die Laserleistung und damit die Schnittbreite erhöht und beim Übergang vom Motivbereich 30 (Schnittlinien 32) in den Durchsichtsbereich 12 (Schnittlinien 22) wird die Laserleistung und damit die Schnittbreite wieder erniedrigt.

Fig. 3(b) illustriert die Veränderung der Schnittbreite durch eine Änderung der Schnittgeschwindigkeit bei konstanter maximaler Laserleistung (Verteilung 50). Bei einer hohen Schnittgeschwindigkeit wirkt die Laserstrahlung nur relativ kurz auf das Papier ein, so dass der Energieeintrag ins Papier gering ist. Entsprechend wird die zum Schneiden des Papiers benötigte Schwellenenergie nur in einem schmalen Schnittbereich 52 mit hoher Laserleistung überschritten. Bei einer niedrigeren Schnittgeschwindigkeit wirkt die Laserstrahlung dagegen länger auf das Papier ein, so dass ein höherer Energieeintrag ins Papier resultiert. Entsprechend ergibt sich ein breiterer Schnittbereich 54, in dem die zum Schneiden des Papiers benötigte Schwellenergie überschritten wird.

Mit Bezug auf Fig. 2 können aneinander anschließende Schnittlinien 22, 32 daher auch dadurch in einem Arbeitsgang als durchgehende und daher perfekt gepasserte Schnittlinien erzeugt werden, dass die Schnittgeschwindigkeit beim Übergang vom Durchsichtsbereichs 12 (Schnittlinien 22) in den Motivbereich 30 (Schnittlinien 32) erniedrigt und damit die Schnittbreite erhöht wird und dass beim Übergang vom Motivbereich 30 (Schnittlinien 32) in den Durchsichtsbereich 12 (Schnittlinien 22) die die Schnittgeschwindigkeit wieder erhöht und damit die Schnittbreite erniedrigt wird.

Der Einfachheit wurden die Auswirkungen der Änderung der Laserparameter Leistung und Schnittgeschwindigkeit in Fig. 3 jeweils getrennt erläutert. Es versteht sich jedoch, dass die beiden Parameter auch gemeinsam und gleichzeitig verändert werden können, um eine größere Variationsbreite zur Verfügung zu haben.

Fig. 4 zeigt ein weiteres Ausführungsbeispiel eines erfindungsgemäß gestalteten Durchsichtsbereichs 60, bei dem die außerhalb des Motivbereichs 64 liegenden parallelen Schnittlinien 22, wie bei Fig. 2, durch Laserschneiden erzeugt wurden. Im Unterschied zur Gestaltung der Fig. 2 wurde innerhalb des Motivbereichs 64 die Laserleistung des Schneidlasers unter die Schneideschwelle des Papiers 20 gesenkt, so dass dort keine Schnittlinien erzeugt wurden. Der Motivbereich 64 bleibt so als ungeschnittenes Papierstück stehen und ist vor dem Hintergrund des gerasterten Durchsichtsbereichs 60 vor allem im Durchlicht deutlich zu erkennen.

Bei dem Ausführungsbeispiel der Fig. 5 sind der Durchsichtsbereich 70 und der Motivbereich 80, wie in Fig. 2, jeweils durch ein Linienraster aus einer Mehrzahl paralleler Schnittlinien 72 bzw. 82 gebildet, wobei die Schnittlinien 72, 82 aneinander anschließen und die Schnittbreite der Schnittlinien 72 außerhalb des Motivbereichs 80 durch geeigneten Variation der Laserparameter kleiner als die Schnittbreite der Schnittlinien 82 innerhalb des Motivbereichs 80 gewählt ist.

Zusätzlich sind sowohl die Schnittlinien 72 als auch die Schnittlinien 82 jeweils an beiden Seiten von einen perfekt gepasserten farbigen Rand 74 bzw. 84 umgeben, wie in dem Detailausschnitt der Fig. 6 näher dargestellt, der den Übergang einer Schnittlinie 72 in eine Schnittlinie 82 am Rand 86 des Motivbereichs 80 zeigt.

Um einen solchen zu den Schnittlinien perfekt gepasserten farbigen Rand 74, 84 zu erzeugen, wurde das Banknotenpapier 20 vor dem Laserschneiden einer gewissen Umgebung des zu erzeugenden Durchsichtsbereichs 70 mit lasermodifizierbaren Effektpigmenten versehen, die bei Einwirkung von Laserstrahlung eine gewünschte Farbänderung, beispielsweise von farblos zu rot, zeigen.

Das Prinzip der gleichzeitigen und perfekt gepasserten Erzeugung der Schnittlinien 72, 82 und der farbigen Ränder 74, 84 ist in Fig. 7 illustriert, wo wiederum schematisch die räumliche Leistungs- bzw. Energieverteilung 55 des Schneidlaserstrahls gezeigt ist. In einem inneren Bereich, dem Schnittbereich 56, überschreitet die Laserenergie die zum Schneiden des Papiers 20 benötigte Schwellenergie E₁. Mit E₂ ist in Fig. 7 die Reaktionsenergie der Effektpigmente bezeichnet, bei deren Überschreiten die gewünschte Farbänderung erfolgt. Wie aus der Figur unmittelbar ersichtlich, liegt in einem äußeren Bereich des Laserstrahlprofils, dem Markierungsbereich 58, die Laserenergie zwischen der für die Farbänderung benötigen Reaktionsenergie E₂ und der zum Schneiden benötigen Energie Ei, so dass in dem Markierungsbereich 58 eine Farbänderung der Effektpigmente induziert wird, der Träger aber nicht geschnitten wird.

Das mit den lasermodifizierbaren Effektpigmenten versehene Banknotenpapier 20 wird daher durch den Laserstrahl 55 in einem zentralen Bereich 72 bzw. 82, der dem Schnittbereich 56 der Fig. 7 entspricht, geschnitten und zusätzlich in einem Randbereich 74, 84 in perfekter Passerung zu den Schnittlinie 72 bzw. 82 eingefärbt. Die Breite des eingefärbten Randbereichs 74, 84 entspricht dabei der Breite des Markierungsbereichs 58 und hängt von dem Strahlprofil, der Reaktionsenergie der verwendeten Effektpigmente und den Materialeigenschaften des Papiers ab. Außerhalb des Schnittbereichs 56 und des Markierungsbereichs 58 liegt die Laserenergie unterhalb der Reaktionsschwelle der Effektpigmente, so dass das Papier dort nicht verändert wird.

Die lasermodifizierbaren Effektpigmente können auf das Banknotenpapier 20 aufgebracht, beispielsweise aufgedruckt werden, oder können in das Volumen des Banknotenpapiers 20 eingebracht werden. Dies kann bereits bei der Papierherstellung durch Beimischung der Effektpigmente zur Papiermasse bei der Blattbildung geschehen oder auch nachfolgend in einem Tauchbad oder durch eine Imprägnierung in der Leimpresse. Auch Curtain Coating und Streichverfahren kommen in Betracht.

Anstelle der beispielhaft genannten Effektpigmente kann auch ein pigmentfreier lasermodifizierbarer Markierungsstoff eingesetzt werden. Auch solche pigmentfreie Markierungsstoffe können, beispielsweise als Stich- oder Druckfarbe, auf den jeweiligen Träger aufgedruckt oder in das Volumen des Trägers eingebracht werden. Nicht pigmentierte lasermodifizierbare Beschichtungen können im unbeschrifteten Zustand eine sehr hohe Transparenz aufweisen. Durch Einwirkung von Laserstrahlung, beispielsweise eines CO₂-Lasers bei 10,6 µm, lassen sich mit hoher Geschwindigkeit dauerhafte und kontrastreiche Randmarkierungen erzeugen.

Neben der Modifikation der Effektpigmente bzw. des pigmentfreien Markierungsstoffs durch die Laserstrahlung selbst kommt auch eine Modifikation der Effektpigmente durch die beim Laserstrahlschneiden erzeugte Wärme infrage. Auf diese Weise kann der modifizierte Randbereich der Schnittlinien sogar größer als die Strahlausdehnung sein.

Um den Umriss 86 des Motivbereichs 80 im Auflicht besser erkennbar zu machen, kann die Außenkontur 88 des Motivbereichs 80 mithilfe der Laserstrahlung markiert werden, wie in Fig. 8 gezeigt. Zur Erzeugung der Außenkontur 88 werden die Laserparameter so eingestellt, dass die Laserenergie über dem gesamten Strahldurchmesser unterhalb der Schneideschwelle des Papiers, jedoch in einem inneren Bereich noch oberhalb der Reaktionsschwelle der Effektpigmente liegt. Dies kann beispielsweise durch die Wahl einer Laserenergie E zwischen E₁ und E₂ in Fig. 7 oder auch durch eine Anpassung der Schnittgeschwindigkeit erreicht werden. Der Farbeffekt der Außenkontur 88 kann auch so gestaltet werden, dass die Effektpigmente bzw. der pigmentfreie Markierungsstoffs in der Mitte der Linie abgetragen wird und die darunterliegende Schicht oder die Papieroberfläche zum Vorschein kommt.

Fig. 9 zeigt ein weiteres Ausführungsbeispiel eines erfindungsgemäßen Durchsichtsbereichs 90, bei dem die außerhalb des Motivbereichs 100 liegenden parallelen Schnittlinien 92, wie bei Fig. 5, durch Laserschneiden eines mit einem Markierungsstoff versehenen Banknotenpapiers 20 zusammen mit einem gepasserten farbigen Rand 94 erzeugt wurden. Im Unterschied zur Gestaltung der Fig. 5 wurden die Laserparameter des Schneidlasers beim Übergang in den Motivbereich 100 so variiert, dass der Energieeintrag ins Papier unterhalb der Schneideschwelle des Papiers 20, jedoch noch oberhalb der Reaktionsschwelle des Markierungsstoffs liegt. Auf diese Weise erzeugt der Laserstrahl innerhalb des Motivbereichs 100 keinen Schnittlinien mit farbigen Rand mehr, sondern nur noch farbige Markierungslinien 102, die an die Schnittlinien 92 anschließen und perfekt zu diesen gepassert sind.

Das Erscheinungsbild der Schnittlinien 92 mit farbigem Rand 94 und den anschließenden Markierungslinien 102 im Bereich des Umrisses 106 des Motivbereichs ist in dem Detailausschnitt der Fig. 10 nochmals näher dargestellt. Ein derartiger gepasserter Übergang von farbigen Markierungslinien zu farbig berandeten Schnittlinien ist visuell attraktiv, einfach nachzuweisen und stellt zudem für einen Fälscher eine schwer zu überwindende technische Hürde dar. Auch bei dieser Ausgestaltung kann die Außenkontur des Motivbereichs 100 zusätzlich mit Laserstrahlung markiert werden, wie im Zusammenhang mit Fig. 8 bereits erläutert.

Bei der in Fig. 11 gezeigten Variante der Gestaltung der Fig. 9 ist innerhalb des Motivbereichs 100 ein weiterer Bereich 110 vorgesehen, in dem die Markierungslinien 102 wieder in farbig berandete Schnittlinien 92, 94 übergehen. Die Form des weiteren Bereichs 110 kann dabei mit der Form des Motivbereichs 100 in einem Sinnzusammenhang stehen und beispielsweise dasselbe Motiv darstellen, wie in Fig. 11 beispielhaft gezeigt. Eine solche Gestaltung kann auch als ein Durchsichtsbereich mit einem ringförmigen Motivbereich 112 angesehen werden.

Es versteht sich, dass entlang der Laserstrahlführung in einem Durchsichtsbereich auch mehrere Übergänge zwischen Markierungslinien 102 und farbig berandeten Schnittlinien 92, 94 vorgesehen sein können. Derartige Gestaltungen können allgemein als Durchsichtsbereich mit einem Motivbereich betrachtet werden, der nicht notwendigerweise zusammenhängend oder konvex ist, also beispielsweise aus mehreren nicht zusammenhängenden Teilbereichen mit Löchern besteht. Auch bei solchen Ausgestaltungen kann die Kontur des Motivbereichs bzw. deren Teilbereiche mit Laserstrahlung markiert werden, wie bereits bei Fig. 8 erläutert.

Das weitere Ausführungsbeispiel der Fig. 12 zeigt einen erfindungsgemäßen Durchsichtsbereich 120, bei dem die außerhalb des Motivbereichs 130 liegenden parallelen Schnittlinien 122, wie bei Fig. 5, durch Laserschneiden eines mit einem Markierungsstoff versehenen Banknotenpapiers 20 mit einem gepasserten farbigen Rand 124 erzeugt wurden. Im Motivbereich 130 wurden die Schnittlinien 122,124 unterbrochen, so dass der Motivbereich 130 einen ungeschnittenen Papierbereich innerhalb des Durchsichtsbereichs 120 bildet.

Dann wurde der Motivbereich 130 mit dem Laser mit einer Laserenergie, die zwischen der Reaktionsschwelle des Markierungsstoffs und der Schneideschwelle des Papiers 20 liegt, mit konzentrischen Markierungskonturen 132 versehen, deren Form der Kontur des Motivbereichs nachgebildet ist. Die konzentrischen Markierungskonturen stellen dabei nicht notwendigerweise exakte, verkleinerte Kopien der Außenkontur des Motivbereichs 130 dar, sondern können, wie in Fig. 12 gezeigt, mit abnehmender Größe zweckmäßig immer weniger Einzelheiten der Außenkontur enthalten.

Bei allen gezeigten Ausgestaltungen kann innerhalb des Motivbereichs zusätzlich eine durchgehende Motivöffnung in Form eines Musters, von Zeichen oder einer Codierung vorgesehen sein. Fig. 13 zeigt dazu beispielhaft eine Abwandlung des Ausführungsbeispiels der Fig. 2, bei der innerhalb des Motivbereichs 30 eine durchgehende Motivöffnung 140, hier ebenfalls in Form eines Ahornblatts, angeordnet ist. Die Form der Motivöffnung 140 kann insbesondere, wie in Fig. 13, in einem Sinnzusammenhang mit der Form des Motivbereichs 30 und/ oder der Form des Durchsichtsbereichs 12 stehen.

Ein Ausführungsbeispiel nach einer Weiterbildung der Erfindung, das der bei Fig. 9 beschriebenen Gestaltung verwandt ist, ist in Fig. 14 in Aufsicht und in Fig. 15 in einem Detailbereich am Übergang von Motivbereich und Durchsichtsbereich dargestellt.

Das Ausführungsbeispiel der Figuren 14 und 15 enthält einen Durchsichtsbereich 150, der außerhalb des Motivbereichs 160 sowohl ein Schnittlinienraster aus parallelen Schnittlinien 152 mit farbigem Rand 154 aufweist als auch ein Markierungslinienraster aus parallelen Markierungslinien 156, die zu den Schnittlinien 152 des Schnittlinienrasters parallel sind. Innerhalb des nicht geschnittenen Motivbereichs 160 gehen sowohl die Markierungslinien 156 als auch die Schnittlinien 152 in perfektem Passer in reine Markierungslinien 162 über, wie bereits bei Fig. 9 erläutert.

Im gezeigten Ausführungsbeispiel sind die beiden Linienarten 152,156 des Durchsichtsbereichs alternierend angeordnet, es sind jedoch auch andere Abfolgen, beispielsweise von je zwei Schnittlinien 152 und einer Markierungslinie 156, denkbar. Da das Markierungslinienraster keine Schnittlinien enthält, kann es auch in einem beliebigen Winkel zu dem Schnittlinienraster angeordnet sein.

## Patentansprüche

1. Datenträger, (10) insbesondere Wertdokument, wie Banknote, Ausweiskarte und dergleichen, mit einem Träger, in dem durch ein Linienraster aus einer Mehrzahl paralleler Schnittlinien (22) ein Durchsichtsbereich (12) gebildet ist,
wobei innerhalb des Durchsichtsbereichs ein Motivbereich (30) mit einem im Auflicht und/oder Durchlicht veränderten visuellen Eindruck angeordnet ist, der in Form eines Musters, von Zeichen oder einer Codierung ausgebildet ist, wobei der Motivbereich entweder
a) durch ein Linienraster aus einer Mehrzahl paralleler Schnittlinien (32) gebildet ist, so dass die Schnittlinien des Motivbereichs erste Schnittlinien bilden und die außerhalb des Motivbereichs liegenden Schnittlinien (22) des Durchsichtsbereichs zweite Schnittlinien bilden, wobei die ersten und zweiten Schnittlinien aneinander anschließen und unterschiedliche Schnittbreite aufweisen, oder
b) durch einen ungeschnittenen Bereich des Trägers (10) gebildet ist.

2. Datenträger nach Anspruch 1, **dadurch gekennzeichnet, dass** der Träger im Durchsichtsbereich mit einem lasermodifizierbaren Markierungsstoff versehen ist, und dass die außerhalb des Motivbereichs liegenden Schnittlinien des Durchsichtsbereichs einen durch Einwirkung von Laserstrahlung modifizierten Randbereich (74) aufweisen, bevorzugt, dass der Träger mit einem Markierungsstoff versehen ist, dessen sichtbare Farbe durch die Einwirkung der Laserstrahlung veränderbar ist, und dass die außerhalb des Motivbereichs liegenden Schnittlinien des Durchsichtsbereichs einen farbigen Randbereich aufweisen.

3. Datenträger nach Anspruch 2, **dadurch gekennzeichnet, dass** der Motivbereich durch ein Linienraster aus einer Mehrzahl paralleler Schnittlinien gebildet ist, so dass die Schnittlinien des Motivbereichs erste Schnittlinien bilden und die außerhalb des Motivbereichs liegenden Schnittlinien des Durchsichtsbereichs zweite Schnittlinien bilden, wobei die ersten und zweiten Schnittlinien aneinander anschließen und die ersten Schnittlinien und vorzugsweise auch die zweiten Schnittlinien einen durch Einwirkung von Laserstrahlung modifizierten Randbereich aufweisen.

4. Datenträger nach Anspruch 1, **dadurch gekennzeichnet, dass** im Fall b) der Motivbereich durch einen ungeschnittenen Bereich des Trägers mit einem Markierungslinienraster aus einer Mehrzahl paralleler Markierungslinien gebildet ist, die an die Schnittlinien außerhalb des Motivbereichs anschließen.

5. Datenträger nach Anspruch 4, **dadurch gekennzeichnet, dass** der Träger mit einem Markierungsstoff versehen ist, dessen sichtbare Farbe durch die Einwirkung der Laserstrahlung veränderbar ist und dass die Markierungslinien (156) des Motivbereichs farbig sind.

6. Datenträger nach Anspruch 4 oder 5, **dadurch gekennzeichnet, dass** der Träger mit einem Markierungsstoff versehen ist, dessen Infrarot-absorbierende, magnetische, elektrische oder lumineszierende Eigenschaften durch die Einwirkung der Laserstrahlung veränderbar sind und dass die Markierungslinien des Motivbereichs gegenüber ihrem Umfeld veränderte Infrarot-absorbierende, magnetische, elektrische oder lumineszierende Eigenschaften aufweisen.

7. Datenträger nach Anspruch 2, **dadurch gekennzeichnet, dass** im Fall b) der Motivbereich durch einen ungeschnittenen Bereich des Trägers mit mehreren ineinanderliegenden Markierungskonturen abnehmender Größe gebildet ist, bevorzugt, dass der Träger mit einem Markierungsstoff versehen ist, dessen sichtbare Farbe durch die Einwirkung der Laserstrahlung veränderbar ist und dass die Markierungskonturen des Motivbereichs farbig sind.

8. Datenträger nach wenigstens einem der Ansprüche 1 bis 7, **dadurch gekennzeichnet, dass** innerhalb des Motivbereichs eine durchgehende Motivöffnung (140) in Form eines Musters, von Zeichen oder einer Codierung angeordnet ist.

9. Datenträger nach wenigstens einem der Ansprüche 1 bis 8, **dadurch gekennzeichnet, dass** der Durchsichtsbereich neben dem Linienraster aus parallelen Schnittlinien ein Markierungslinienraster aus einer Mehrzahl paralleler Markierungslinien aufweist, bevorzugt, dass der Motivbereich durch einen ungeschnittenen Bereich des Trägers mit zwei Markierungslinienrastern aus jeweils einer Mehrzahl paralleler Markierungslinien gebildet ist, von denen die Markierungslinien eines Markierungslinienrasters an die Schnittlinien außerhalb des Motivbereichs anschließen und die Markierungslinien des anderen Markierungslinienrasters an die Markierungslinien außerhalb des Motivbereichs anschließen.

10. Datenträger nach wenigstens einem der Ansprüche 1 bis 9, **dadurch gekennzeichnet, dass** der Umriss des Motivbereichs mit einer Markierungskontur, insbesondere einer farbigen Markierungskontur, versehen ist.

11. Datenträger nach wenigstens einem der Ansprüche 1 bis 10, **dadurch gekennzeichnet, dass** die Schnittlinien eine Breite zwischen 0,05 mm und 1 mm, insbesondere zwischen 0,1 mm und 0,4 mm und einen Mitte-zu-Mitte-Abstand zwischen 0,05 mm und 1 mm, insbesondere zwischen 0,3 mm und 0,7 mm aufweisen.

12. Datenträger nach wenigstens einem der Ansprüche 1 bis 11, **dadurch gekennzeichnet, dass** der Durchsichtsbereich durch ein Folienelement verstärkt ist, bevorzugt, dass das Folienelement ein Linienraster enthält, das mit dem Linienraster des Durchsichtsbereichs einen Moireeffekt erzeugt.

13. Datenträger nach wenigstens einem der Ansprüche 1 bis 12, **dadurch gekennzeichnet, dass** der Datenträger ein Sicherheitselement, ein Sicherheitspapier oder ein Wertdokument ist.

14. Verfahren zum Herstellen eines Datenträgers (10) nach einem der Ansprüche 1 bis 13, der einen Träger aufweist, in den ein Durchsichtsbereich (12) eingebracht werden soll, bei dem in dem Träger ein Durchsichtsbereich gebildet wird, indem durch Laserschneiden ein Linienraster aus einer Mehrzahl paralleler Schnittlinien (22) erzeugt wird, wobei innerhalb des Durchsichtsbereichs ein Motivbereich (30) mit einem im Auflicht und/oder Durchlicht veränderten visuellen Eindruck erzeugt wird, der in Form eines Musters, von Zeichen oder einer Codierung ausgebildet wird, wobei der Motivbereich entweder
a) durch ein Linienraster aus ersten parallelen Schnittlinien (32) gebildet wird, die durch denselben Schneidlaserstrahl wie die außerhalb des Motivbereichs liegenden zweiten Schnittlinien des Durchsichtsbereichs erzeugt werden, wobei die ersten und zweiten Schnittlinien durch eine Variation der Laserparameter, insbesondere von Laserleistung und/oder der Schnittgeschwindigkeit, mit unterschiedlicher Schnittbreite erzeugt werden, oder
b) durch einen ungeschnittenen Bereich des Trägers (10) gebildet wird.

15. Verfahren nach Anspruch 14, **dadurch gekennzeichnet, dass** der Träger im Durchsichtsbereich mit einem lasermodifizierbaren Markierungsstoff versehen wird, so dass die außerhalb des Motivbereichs liegenden Schnittlinien durch die Einwirkung der Laserstrahlung in ihrem Randbereich modifiziert werden.

16. Verfahren nach Anspruch 14 und 15, **dadurch gekennzeichnet, dass** auch die innerhalb des Motivbereichs liegenden Schnittlinien durch die Einwirkung der Laserstrahlung in ihrem Randbereich modifiziert werden.

17. Verfahren nach Anspruch 14 oder 15, **dadurch gekennzeichnet, dass** im Fall b) der Motivbereich durch einen ungeschnittenen Bereich des Trägers mit einem Markierungslinienraster mit parallelen Markierungslinien gebildet wird, die durch denselben Laserstrahl wie die außerhalb des Motivbereichs liegenden Schnittlinien des Durchsichtsbereichs erzeugt werden, und dass die außerhalb des Motivbereichs liegenden Schnittlinien und die Markierungslinien des Motivbereichs durch eine Variation der Laserparameter, insbesondere der Laserleistung und/oder der Schnittgeschwindigkeit, erzeugt werden, oder dass der Motivbereich durch einen ungeschnittenen Bereich des Trägers mit mehreren ineinanderliegenden Markierungskonturen abnehmender Größe gebildet wird.

## Claims

1. A data carrier (10), especially a value document, such as a banknote, identification card and the like, having a support in which a see-through region (12) is formed by a line grid composed of a plurality of parallel cutting lines (22), there being arranged within the see-through region a motif region (30) having a visual impression that is changed in reflected light and/ or transmitted light and that is developed in the form of a pattern, characters or a code, wherein the motif region is formed either
a) by a line grid composed of a plurality of parallel cutting lines (32), such that the cutting lines of the motif region form first cutting lines, and the cutting lines (22) of the see-through region that lie outside the motif region form second cutting lines, the first and second cutting lines connecting to each other and exhibiting different cutting widths, or
b) by an uncut region of the support (10).

2. The data carrier according to claim 1, **characterized in that** the support is provided in the see-through region with a laser-modifiable marking substance, and **in that** the cutting lines of the see-through region that lie outside the motif region exhibit an edge region (74) that is modified by the action of laser radiation, preferably, that the support is provided with a marking substance whose visible color is changeable by the action of laser radiation, and **in that** the cutting lines of the see-through region that lie outside the motif region exhibit a colored edge region.

3. The data carrier according to claim 2, **characterized in that** the motif region is formed by a line grid composed of a plurality of parallel cutting lines, such that the cutting lines of the motif region form first cutting lines, and the cutting lines of the see-through region that lie outside the motif region form second cutting lines, the first and second cutting lines connecting to each other, and the first cutting lines and preferably also the second cutting lines exhibiting an edge region that is modified by the action of laser radiation.

4. The data carrier according to claim 1, **characterized in that** in case b) the motif region is formed by an uncut region of the support having a marking line grid composed of a plurality of parallel marking lines that connect to the cutting lines outside the motif region.

5. The data carrier according to claim 4, **characterized in that** the support is provided with a marking substance whose visible color is changeable by the action of laser radiation, and **in that** the marking lines (156) of the motif region are colored.

6. The data carrier according to claim 4 or 5, **characterized in that** the support is provided with a marking substance whose infrared-absorbing, magnetic, electric or luminescent properties are changeable by the action of laser radiation, and **in that** the marking lines of the motif region exhibit changed infrared-absorbing, magnetic, electric or luminescent properties compared with their surroundings.

7. The data carrier according to claim 2, **characterized in that** in case b) the motif region is formed by an uncut region of the support having multiple nested marking contours of decreasing size, preferably that the support is provided with a marking substance whose visible color is changeable by the action of laser radiation, and **in that** the marking contours of the motif region are colored.

8. The data carrier according to at least one of claims 1 to 7, **characterized in that** a through motif opening (140) is arranged within the motif region in the form of a pattern, characters or a code.

9. The data carrier according to at least one of claims 1 to 8, **characterized in that** the see-through region exhibits, in addition to the line grid composed of parallel cutting lines, a marking line grid composed of a plurality of parallel marking lines, preferably that the motif region is formed by an uncut region of the support having two marking line grids each composed of a plurality of parallel marking lines, of which the marking lines of one marking line grid connect to the cutting lines outside the motif region, and the marking lines of the other marking line grid connect to the marking lines outside the motif region.

10. The data carrier according to at least one of claims 1 to 9, **characterized in that** the contour of the motif region is provided with a marking contour, especially a colored marking contour.

11. The data carrier according to at least one of claims 1 to 10, **characterized in that** the cutting lines exhibit a width between 0.05 mm and 1 mm, especially between 0.1 mm and 0.4 mm, and a center-to-center distance between 0.05 mm and 1 mm, especially between 0.3 mm and 0.7 mm.

12. The data carrier according to at least one of claims 1 to 11, **characterized in that** the see-through region is reinforced by a foil element, preferably, that the foil element includes a line grid that, with the line grid of the see-through region, produces a moire effect.

13. The data carrier according to at least one of claims 1 to 12, **characterized in that** the data carrier is a security element, a security paper or a value document.

14. A method for manufacturing a data carrier (10) according to one of claims 1 to 13, that exhibits a support into which a see-through region (12) is to be introduced, in which a see-through region is formed in the support in that a line grid composed of a plurality of parallel cutting lines (22) is produced by laser cutting, there being produced within the see-through region a motif region (30) having a visual impression that is changed in reflected light and/or transmitted light and that is developed in the form of a pattern, characters or a code, wherein the motif region is formed either
a) by a line grid composed of first parallel cutting lines (32) that are produced by the same cutting laser beam as the second cutting lines of the see-through region lying outside the motif region, and in that the first and second cutting lines are produced having different cutting widths by a variation in the laser parameters, especially in the laser power and/or the cutting speed, or
b) by an uncut region of the support (10).

15. The method according to claim 14, **characterized in that** the support is provided in the see-through region with a laser-modifiable marking substance, such that the cutting lines that lie outside the motif region are modified in their edge region by the action of laser radiation.

16. The method according to claim 14 and 15, **characterized in that** also the cutting lines that lie within the motif region are modified in their edge region by the action of laser radiation.

17. The method according to claim 14 or 15, **characterized in that** in case b) the motif region is formed by an uncut region of the support having a marking line grid having parallel marking lines that are produced by the same laser beam as the cutting lines of the see-through region that lie outside the motif region, and **in that** the cutting lines that lie outside the motif region and the marking lines of the motif region are produced by a variation in the laser parameters, especially in the laser power and/or the cutting speed, or that the motif region is formed by an uncut region of the support having multiple nested marking contours of decreasing size.

## Revendications

1. Support de données (10) en particulier document de valeur, comme un billet de banque, une carte d'identité et éléments analogues, avec un support dans lequel une zone transparente (12) est formée par une trame linéaire composée d'une pluralité de lignes d'intersection linéaires (22),
sachant qu'à l'intérieur de la zone transparente est disposée une zone de motif (30) avec une impression visuelle modifiée en lumière réfléchie et/ou en lumière transmise, qui est constituée sous la forme d'un modèle, de signes ou d'une codification, sachant que la zone de motif est formée soit
a) par une trame linéaire composée d'une pluralité de lignes d'intersection parallèles (32) de telle manière que les lignes d'intersection de la zone de motif forment les premières lignes d'intersection et les lignes d'intersection (22) de la zone transparente situées à l'extérieur de la zone de motif forment les deuxièmes lignes d'intersection , sachant que les premières et deuxièmes lignes d'intersection se raccordent les unes aux autres et comportent une largeur d'intersection différente, soit
b) par une zone non découpée du support (10).

2. Support de données selon la revendication 1, **caractérisé en ce que** le support est doté dans la zone transparente d'une substance de repérage modifiable au laser et **en ce que** les lignes d'intersection de la zone transparente situées en dehors de la zone de motif comportent une zone de bordure (74) modifiée par effet de rayonnement laser, de préférence **en ce que** le support est doté d'une substance de repérage, dont la couleur visible peut être modifiée par l'effet du rayonnement laser et **en ce que** les lignes d'intersection de la zone transparente situées en dehors de la zone de motif comportent une zone de bordure colorée.

3. Support de données selon la revendication 2, **caractérisé en ce que** la zone de motif est formée par une trame linéaire composée d'une pluralité de lignes d'intersection parallèles de telle manière que les lignes d'intersection de la zone de motif forment des premières lignes d'intersection et les lignes d'intersection de la zone transparente situées à l'extérieur de la zone de motif forment des deuxièmes lignes d'intersection, sachant que les premières et deuxièmes lignes d'intersection se raccordent les unes aux autres et les premières lignes d'intersection et de préférence également les deuxièmes lignes d'intersection comportent une zone de bordure modifiée par effet de rayonnement laser.

4. Support de données selon la revendication 1, **caractérisé en ce que** dans le cas b), la zone de motif est formée par une zone non découpée du support avec une trame linéaire de repérage composée d'une pluralité de lignes de repérage parallèles, qui se raccordent aux lignes d'intersection en dehors de la zone de motif.

5. Support de données selon la revendication 4, **caractérisé en ce que** le support est doté d'une substance de repérage, dont la couleur visible peut être modifiée par l'effet du rayonnement laser et **en ce que** les lignes de repérage (156) de la zone de motif sont colorées.

6. Support de données selon la revendication 4 ou 5, **caractérisé en ce que** le support est doté d'une substance de repérage, dont les propriétés absorbant les infrarouges, magnétiques, électriques ou luminescentes peuvent être modifiées par l'effet du rayonnement laser et **en ce que** les lignes de repérage de la zone de motif comportent vis-à-vis de leur champ environnant des propriétés absorbant les infrarouges, magnétiques, électriques ou luminescentes modifiées.

7. Support de données selon la revendication 2, **caractérisé en ce que** dans le cas b), la zone de motif est formée par une zone non découpée du support avec plusieurs profils de repérage emboîtés l'un dans l'autre de taille décroissante, de préférence, **en ce que** le support est doté d'une substance de repérage dont la couleur visible peut être modifiée par l'effet du rayonnement laser et **en ce que** les profils de repérage de la zone de motif sont colorés.

8. Support de données selon au moins l'une quelconque des revendications 1 à 7, **caractérisé en ce qu'**à l'intérieur de la zone de motif, est disposée une ouverture de motif (140) sous la forme d'un modèle, de signes ou d'une codification.

9. Support de données selon au moins l'une quelconque des revendications 1 à 8, **caractérisé en ce que** la zone transparente comporte en plus de la trame linéaire composée de lignes d'intersection parallèles, une trame linéaire de repérage composée d'une pluralité de lignes de repérage parallèles, de préférence, **en ce que** la zone de motif est formée par une zone non découpée du support avec deux trames linéaires de repérage composées respectivement d'une pluralité de lignes de repérage parallèles dont les lignes de repérage d'une trame linéaire de repérage se raccordent aux lignes d'intersection en dehors de la zone de motif et les lignes de repérage de l'autre trame linéaire de repérage se raccordent aux lignes de repérage en dehors de la zone de motif.

10. Support de données selon au moins l'une quelconque des revendications 1 à 9, **caractérisé en ce que** le contour de la zone de motif est doté d'un profil de repérage, en particulier d'un profil de repérage coloré.

11. Support de données selon au moins l'une quelconque des revendications 1 à 10, **caractérisé en ce que** les lignes d'intersection comportent une largeur se situant entre 0,05 mm et 1 mm, en particulier entre 0,1 mm et 0,4 mm et une distance centre à centre se situant entre 0,05 mm et 1 mm, en particulier entre 0,3 mm et 0,7 mm.

12. Support de données selon au moins l'une quelconque des revendications 1 à 11, **caractérisé en ce que** la zone transparente est renforcée par un élément en feuille, de préférence, **en ce que** l'élément en feuille contient une trame linéaire, qui produit un effet moiré avec la trame linéaire de la zone transparente.

13. Support de données selon au moins l'une quelconque des revendications 1 à 12, **caractérisé en ce que** le support de données est un élément de sécurité, un papier de sécurité ou un document de valeur.

14. Procédé de fabrication d'un support de données (10) selon l'une quelconque des revendications 1 à 13, qui comporte un support dans lequel une zone transparente (12) doit être introduite, pour lequel une zone transparente est formée dans le support, dans laquelle une trame linéaire composée d'une pluralité de lignes d'intersection parallèles (22) est produite par découpe au laser, sachant qu'à l'intérieur de la zone transparente, une zone de motif (30) est produite avec une impression visuelle modifiée en lumière réfléchie et/ou en lumière transmise, qui est constituée sous la forme d'un modèle, de signes ou d'une codification, sachant que la zone de motif est formée soit
a) par une trame linéaire des premières lignes d'intersection parallèles (32), qui sont produites par le même rayonnement laser de découpe que les deuxièmes lignes d'intersection de la zone transparente situées en dehors de la zone de motif, sachant que les premières et deuxièmes lignes d'intersection sont produites par une variation des paramètres laser, en particulier de la puissance du laser et/ou de la vitesse de coupe, avec une largeur de coupe différente, soit
b) par une zone non découpée du support (10).

15. Procédé selon la revendication 14, **caractérisé en ce que** le support est doté dans la zone transparente d'une substance de repérage modifiable au laser de telle manière que les lignes d'intersection situées en dehors de la zone de motif sont modifiées par l'effet du rayonnement laser dans leur zone de bordure.

16. Procédé selon la revendication 14 et 15, **caractérisé en ce que** les lignes d'intersection situées à l'intérieur de la zone de motif sont également modifiées par l'effet du rayonnement laser dans leur zone de bordure.

17. Procédé selon la revendication 14 ou 15, **caractérisé en ce que** dans le cas b), la zone de motif est formée par une zone non découpée du support avec une trame linéaire de repérage avec des lignes de repérage parallèles, qui sont produites par le même rayonnement laser que les lignes d'intersection de la zone transparente situées en dehors de la zone de motif et **en ce que** les lignes d'intersection situées en dehors de la zone de motif et les lignes de repérage de la zone de motif sont produites par une variation des paramètres laser, en particulier de la puissance de laser et/ou de la vitesse de coupe ou **en ce que** la zone de motif est formée par une zone non découpée du support avec plusieurs profils de repérage situés l'un dans l'autre de taille décroissante.
